# EUROPÄISCHE PATENTSCHRIFT

(11) **EP 1 403 193 B1**
(45) Veröffentlichungstag und Bekanntmachung des Hinweises auf die Patenterteilung: **11.06.2008**
(21) Anmeldenummer: 03017984.0
(22) Anmeldetag: 07.08.2003
(51) Int. Cl.: B65D 81/38, B65D 81/02, B65D 85/30, B65D 25/10

(54) **Transportkiste zum Transport hochwertiger, hochempfindlicher Objekte**
Container for transporting valuable fragile objects
Conteneur pour le transport d'objets fragiles de valeur

(30) Priorität: 26.09.2002 DE 20214927 U; 24.10.2002 DE 20216474 U
(43) Veröffentlichungstag der Anmeldung: 31.03.2004
(73) Patentinhaber: Hasenkamp Internationale Transporte GmbH, 50226 Frechen (DE)
(72) Erfinder: Kuhn, Joachim, Dr., 97080 Würzburg (DE); Pütz, Udo, 50827 Köln (DE); Szarata, Matthias, 53332 Bornheim (DE); Arnold, Oliver, 50127 Bergheim (DE)
(74) Vertreter: Gesthuysen, von Rohr & Eggert

(56) Entgegenhaltungen:
- EP-A- 0 636 546
- EP-A- 1 160 524
- EP-A- 1 177 984
- DE-U- 8 110 672
- US-A1- 2002 017 841

## Beschreibung

Die Erfindung betrifft eine Kunstobjekt-Transportkiste zum Transport hochwertiger, hochempfindlicher Kunstobjekte, insbesondere Gemälde, mit den Merkmalen des Oberbegriffs von Anspruch 1.

Die Lehre der vorliegenden Erfindung wird nachfolgend anhand des bevorzugten Anwendungsgebietes für gerahmte Gemälde erläutert. Dabei ist aber stets im Auge zu behalten, daß die Lehre der Erfindung auch für andere entsprechend hochwertige und hochempfindliche Kunstobjekte wie Holztafeln, Altartafeln, Reliefdarstellungen und ggf. auch Statuetten, anwendbar ist.

Zum Transport vom Gemälden in Gemälderahmen werden als Transporthalterungen aus Holz gefertigte, flache Kisten verwendet, in die das im Rahmen befindliche Gemälde in weichem Polstermaterial, insbesondere in Schaumkunststoff, eingelegt wird. Transportiert werden diese Kisten dann stehend. An allen Seiten ist das Gemälde dicht von Polstermaterial umgeben, um bei Schwingungen und Schlägen beim Transport nicht beschädigt zu werden.

Die EP 0 636 546 A2 beschreibt als besondere Schutzmaßnahme eine Kombination aus einer speziellen Transporthalterung für Gemälderahmen und einer separaten Transportkiste, in die die Transporthalterung eingebaut wird. Eine solche Transportkiste mit innenliegender Transporthalterung kann dann wiederum in eine äußere Transportkiste eingesetzt werden, die ihrerseits mit Schockabsorptionsmaterialien, insbesondere Schaumkunststoffmaterialien ausgekleidet ist. Von dieser bekannten Transportkiste zum Transport hochwertiger, hochempfindlicher Objekte geht die Erfindung aus.

Für sich ist es bekannt, bei Transportkisten der in Rede stehenden Art Schockabsorptionssysteme unterschiedlicher Art einzusetzen, die alle den Zweck haben, das hochempfindliche Objekt möglichst geringen mechanischen Belastungen während des Transports auszusetzen.

Für sich ist es ferner bekannt, das Innere einer Transportkiste mit einem Dämmstoff, z. B. einer aus gepreßten Holzfasern bestehenden Dämmplatte, einer Faserdämmplatte auszukleiden, die auch die Luftfeuchte im Inneren der Kiste reguliert.

Ein besonderes Problem bei den seit Jahrzehnten bekannten Kunstobjekt-Transportkisten zum Transport hochwertiger, hochempfindlicher Kunstobjekte stellt der Hitzeschutz, insbesondere der Brandschutz dar. Bislang ist man hier über einen Außenanstrich der äußeren Transportkiste mit Brandschutzfarbe nicht hinausgekommen. Aber auch ohne daß man von einer Brandsituation ausgeht, sind die bislang bekannten Transportkisten hinsichtlich der Beibehaltung einer bestimmten Temperatur im Inneren, wo sich das hochempfindliche Kunstobjekt befindet, nach wie vor problematisch. Man muß dabei bedenken, daß solche Transportkisten beim Transport zwischen den Kontinenten beispielsweise durch Wartezeiten auf Flughäfen etc. großen Schwankungen der Außentemperatur ausgesetzt sind. Bislang ist es nicht gelungen, Transportkisten der in Rede stehenden Art derart auszugestalten, daß sie im Inneren eine hinreichend konstante Temperatur für das hochempfindliche Kunstobjekt bereitstellen.

Auch zum Transport von Kunstobjekten geeignete Transportkisten sind bekannt, die innen mit sog. Vakuumisolationspaneelen mehr oder weniger vollflächig ausgekleidet sind (EP-A-1 177 984; US-A-2002/0017841; US-A-5,316,171). Vakuumisolationspaneele sind folienumhüllte, evakuierte Wärmedämmplatten (EP-A-1 177 984), deren Kern regelmäßig ein offenporiger Polyurethan- oder Polystyrolschaum ist (EP-A-1 160 524) oder wabenartig aus thermoplastischem Material ausgeführt ist (US-A-5,316,171).

Der Lehre der vorliegenden Erfindung liegt das Problem zugrunde, die bekannte, eingangs erläuterte Kunstobjekt-Transportkiste derart auszugestalten, daß das zu transportierende, hochwertige und hochempfindliche Kunstobjekt, z. B. ein gerahmtes Gemälde, vor der Einwirkung von extremer Kälte oder Hitze über einen erheblichen Zeitraum hinweg geschützt ist.

Das zuvor aufgezeigte Problem ist bei einer Kunstobjekt-Transportkiste mit den Merkmalen des Oberbegriffs von Anspruch 1 durch die Merkmale des kennzeichnenden Teils von Anspruch 1 gelöst.

Für den Einsatz bei der erfindungsgemäßen Kunstobjekt-Transporikiste unter dem besonderen Aspekt des Brandschutzes werden Vakuumisolationspaneele verwendet, die im Kern aus zu einer Platte verpreßtem Kieselsäurepulver (Silica-Material) mit eingebetteten Fasermaterialien bestehen. Der druckstabile Kern wird mit einem der Druckverteilung dienenden Vliesmaterial umhüllt und abschließend mit einer hochvakuumdichtenund insbesondere metallisierten Kunststoffolie verschlossen. Die hochvakuumdichte, vollständig verschweißte Außenfolie verhindert einen erneuten Luftzutritt in den Kern des Vakuumisolationspaneels.

Vakuumisolationspaneele sind zwar seit vielen Jahren bekannt. Auf dem Gebiet der Kunstobjekt-Transportkisten zum Transport hochwertiger, hochempfindlicher Kunstobjekte haben Vakuumisolationspaneele bislang keine Anwendung gefunden.

Vakuumisolationspaneele haben Standarddicken von 10 bis 20 mm bis zu 40 mm. Sie können aus diesem Grunde platzsparend in den gattungsgemäßen Transportkisten eingesetzt werden. Bei unbeschädigter Hülle wird eine Wärmeleitfähigkeit unter 0,005 W/mK erzielt. Das ist ein Zehntel der Wärmeleitfähigkeit herkömmlicher Dämmstoffe. Auch bei Beschädigung der hochvakuumdichten Hülle ist die Wärmeleitfähigkeit mit ca. 0,02 W/mK noch lediglich halb so groß wie bei herkömmlichen Dämmstoffen wie Schaumstoff oder Mineralfaser. Das Innere der Transportkiste, in dem sich das hochempfindliche Objekt befindet, ist also durch Vakuumisolationspaneele gegen Temperaturänderungen in der Umgebung deutlich besser geschützt als durch herkömmliche Dämmstoffe.

Von besonderer Bedeutung ist der Einsatz von Vakuumisolationspaneelen auch unter dem Aspekt des Brandschutzes. Der Kern von Vakuumisolationspaneelen kann eine erhebliche Temperaturbeständigkeit aufweisen. Das im Innenraum befindliche hochempfindliche Objekt ist also über einen erheblichen Zeitraum vor einer unmittelbaren Einwirkung von Flammen geschützt, auch wenn im Brandfall natürlich ein deutlicher Temperaturanstieg im Innenraum nicht zu vermeiden ist. Rettungsmaßnahmen für ein solches Objekt können also durchgeführt werden, bevor das Objekt selbst ernsthaft beschädigt wird.

Besondere Bedeutung kommt der Ausführung der Vakuumisolationspaneele mit einem Kern aus mikroporöser Kieselsäure zu. Kieselsäurepulver haben die gleiche chemische Struktur wie Sand. Durch einen passenden Herstellungsprozeß können extrem feinkörnige Pulverteilchen mit einer amorphen Struktur erzeugt werden. Ein zu einer Platte verpreßtes Kieselsäurepulver mit eingebetteten Fasermaterialien weist daher Hohlräume in der hochporösen Struktur auf, die um den Faktor 20 bis 100 kleiner sind als bei allen anderen Materialien. Somit sind die Anforderungen an das Vakuum des Vakuumisolationspaneels wesentlich geringer als im Stand der Technik. Bereits mit einem Grobvakuum von 10 bis 100 mbar kann man eine sehr geringe Wärmeleitfähigkeit erreichen. Von besonderer Bedeutung ist dabei die hohe Temperaturbeständigkeit des verpreßten Kieselsäurepulvers, die mit bis zu 1.000 °C einen ernsthaften Brandschutz für das im Inneren der Transportkiste befindliche hochempfindliche Objekt auch dann noch gewährleistet, wenn im übrigen das die Hülle bildende Kunststoffmaterial längst verbrannt ist.

Für die Lehre der vorliegenden Erfindung ist es nicht von Bedeutung, ob das zu transportierende, hochwertige und hochempfindliche Objekt unmittelbar in der erfindungsgemäßen Transportkiste gelagert ist, oder ob sich innerhalb der erfindungsgemäßen Transportkiste noch eine separate Kiste zur Aufnahme des Objekts befindet. Es kann also auch vorgesehen sein, daß das Objekt zunächst in einer an sich bekannten Transporthalterung oder -kiste verpackt wird und diese anschließend von der erfindungsgemäßen Transportkiste aufgenommen wird.

Im übrigen sind bevorzugte Ausgestaltungen und Weiterbildungen der Lehre Gegenstand der weiteren Unteransprüche.

Im folgenden wird die Erfindung anhand einer lediglich bevorzugte Ausführungsbeispiele darstellenden Zeichnung näher erläutert. In der Zeichnung zeigt
- Fig. 1: in einer perspektivischen Ansicht eine aus dem Stand der Technik bekannte Holz-Transportkiste mit eingebauter Transporthalterung,
- Fig. 2: in einer perspektivischen Ansicht eine teilweise mit Vakuumisolationspaneelen ausgekleidete Transportkiste in einem bevorzugten Ausführungsbeispiel,
- Fig. 3: in einer Draufsicht eine beispielhafte Anordnung von Vakuumisolationspaneelen,
- Fig. 4 a), b): in einer Schnittdarstellung zwei beispielhafte Anordnungen von Vakuumisolationspaneelen im Bereich der Kanten der erfindungsgemäßen Transportkiste,
- Fig. 5: die einzelnen Materialschichten bei einem Ausführungsbeispiel eines Vakuumisolationspaneels,
- Fig. 6: ein weiteres Ausführungsbeispiel einer erfindungsgemäßen Transportkiste, und zwar einen besonders großflächigen Deckel mit einer besonderen konstruktiven Ausgestaltung.

Fig. 1 zeigt in einer perspektivischen Darstellung eine aus dem Stand der Technik bekannte Transportkiste 1 mit einer darin angeordneten Transporthalterung 2 zur Aufnahme eines gerahmten Gemäldes (siehe EP 0 636 546 A2). Die in Fig. 1 dargestellte Transportkiste 1 setzt sich zusammen aus einem Rahmen mit vier Wänden 3, einer aus einem Brett und vier dreieckigen Brettern gebildeten, den Boden bildenden Wand 4, auf der die Transporthalterung 2 gelagert ist, sowie einer (nicht dargestellten) den Deckel bildenden Wand 5. Aus Gründen der Gewichtsersparnis ist bei der gezeigten Transportkiste 1 kein vollständig geschlossener Boden 4 vorgesehen. Es sind allerdings auch Transportkisten 1 bekannt, bei denen der Boden durch eine vollständig geschlossene Wand 4 gebildet wird. Letztere Ausführungsform stellt den Ausgangspunkt für die vorliegende Erfindung dar.

Fig. 2 zeigt in perspektivischer Ansicht ein bevorzugtes Ausführungsbeispiel der erfindungsgemäßen Transportkiste 1. Wie auch die aus dem Stand der Technik bekannte Transportkiste setzt sich die erfindungsgemäße Transportkiste 1 aus einem aus vier Wänden 3 bestehenden Rahmen, einer den Boden bildenden Wand 4 und einer (nicht dargestellten) den Deckel bildenden Wand 5 zusammen. Ob der Rahmen der Transportkiste 1 letztlich aus genau vier Wänden 3 gebildet ist oder aus einer anderen Anzahl von Wänden 3, ist nicht von Bedeutung. Da aber ein gerahmtes Gemälde in der Regel rechteckig ist, findet bevorzugt ein Rahmen mit vier Wänden 3 Anwendung. Entscheidend ist, daß die Transportkiste vollständig verschließbar ist, die Wände 3, 4 also bündig aneinander angrenzen. Die in Fig. 2 dargestellte Transportkiste 1 kann sowohl zur Aufnahme einer separaten Transporthalterung 2 als auch einer weiteren Transportkiste dienen, als auch das zu transportierende Objekt unmittelbar aufnehmen.

Im dargestellten Ausführungsbeispiel ist die Transportkiste 1 bereits teilweise an ihrer Innenseite mit Vakuumisolationspaneelen 6 ausgekleidet. Beim dargestellten Ausführungsbeispiel sind die Vakuumisolationspaneele 6 unmittelbar an den Wänden 3, 4 angeordnet. Es ist aber denkbar, daß zwischen den Vakuumisolationspaneelen 6 und den Wänden 3, 4 noch andere Materialien, beispielsweise Dämmstoffplatten oder eine Lage Schaumkunststoff angeordnet sind.

Im vorliegenden Fall sind die Vakuumisolationspaneele 6 zweilagig angeordnet, und zwar derart, daß die Fugen 7 der einen Lage gegenüber den Fugen 7 der angrenzenden Lage versetzt sind. In besonderen Fällen können auch mehrere Lagen vorgesehen sein. Es ist auch möglich, den Innenraum der Transportkiste 1 mit nur einer einzigen Lage von Vakuumisolationspaneelen 6 auszukleiden. Allerdings hat eine mehrlagige Isolationsschicht mit zueinander versetzten Fugen 7 den Vorteil, daß einerseits thermische Brücken weitgehend vermieden werden und andererseits das Brandverhalten deutlich verbessert wird. Durch mehrere Lagen von Vakuumisolationspaneelen 6 kann auch die Dämmsicherheit der Transportkiste 1 gesteigert werden, da bei einem etwaigen Paneeldefekt immer noch die dahinterliegenden bzw. darunterliegenden Vakuumisolationspaneele 6 dämmen.

In Fig. 3 ist in einer Draufsicht ein Beispiel gezeigt, wie Vakuumisolationspaneele 6 in der Transportkiste 1 übereinander angeordnet werden können. Die obere Lage von Vakuumisolationspaneelen 6 ist um einen Winkel von 90° verdreht zu der darunterliegenden Lage angeordnet. Es ist deutlich zu erkennen, daß die Fuge 7 zwischen den beiden untenliegenden Vakuumisolationspaneelen 6 nahezu vollständig von der oberen Lage verdeckt ist (gestrichelte Linie). Es ist aber auch möglich, daß die Vakuumisolationspaneele 6 der oberen Lage in paralleler Ausrichtung zu denen der unteren Lage angeordnet, aber seitlich dazu versetzt sind (siehe Fig. 2). Andere Möglichkeiten sind ebenso denkbar, solange die Fugen 7 einer Lage von den Vakuumisolationspaneelen 6 einer anderen Lage überdeckt werden.

Das zuvor Gesagte gilt auch für die Kanten 8 der Transportkiste 1, d. h. den Bereich, in dem zwei Wände, beispielsweise die den Boden bildende Wand 4 und eine Wand 3 des Rahmens, aneinander angrenzen. Auch in diesem Bereich sollten die Vakuumisolationspaneele 6 so angeordnet werden, daß thermische Brükken weitgehend vermieden werden. Beispiele für optimale Anordnungen von Vakuumisolationspaneelen 6 im Bereich der Kanten 8 zeigen die Fig. 4a) und b).

In Fig. 4a) ist die Kante 8 zwischen den beiden rechtwinklig zueinander angeordneten Wänden 3 und 4 im Querschnitt gezeigt. Dort wurde zunächst ein senkrechtes Vakuumisolationspaneel 6 so an der Wand 3 befestigt, daß seine Stirnfläche 9 die den Boden bildende Wand 4 berührt. Anschließend wurde ein weiteres Vakuumisolationspaneel 6 flach auf die Wand 4 gelegt und so weit nach links geschoben, bis es bündig an der Seitenfläche des zuerst befestigten Vakuumisolationspaneels 6 anliegt. Anschließend wurde in entsprechender Weise eine zweite Lage von Vakuumisolationspaneelen 6 angeordnet. Auch hierbei wurde darauf Wert gelegt, daß die Stirnfläche 9 des an der einen Wand angeordneten Vakuumisolationspaneels 6 die Seitenfläche des an der anderen Wand angeordneten Vakuumisolationspaneels 6 berührt. Auf diese Weise werden also auch im Kanten- und Eckbereich der Transportkiste 1 thermische Brücken vermieden, wodurch die Isolierung und letztlich das Brandverhalten verbessert werden.

Fig. 4b) zeigt eine Variante zu der in Fig. 4a) dargestellten Anordnung der Vakuumisolationspaneele 6 im Bereich der Kante 8 zwischen der Wand 3 und der Wand 4. In entsprechender Weise können die Vakuumisolationspaneele 6 auch an allen übrigen Kanten 8 der Transportkiste 1 angeordnet werden.

Um die Vakuumisolationspaneele 6 an den Wänden 3, 4, 5 zu befestigen, sind diese insbesondere dort angeklebt. Ferner ist es zweckmäßig auch die Vakuumisolationspaneele 6 zweier aneinander angrenzender Lagen vor einem Verrutschen zu schützen. Dazu sind die Lagen vorteilhafterweise fest miteinander verbunden, insbesondere miteinander verklebt. Dadurch wird außerdem die Stabilität der Transportkiste 1 erhöht.

In Fig. 5 ist ein Ausführungsbeispiel eines Vakuumisolationspaneels 6 dargestellt. Deutlich zu erkennen ist der mehrschichtige Aufbau. Der Kern 10 des Vakuumisolationspaneels 6 kann aus einem pyrogenen und/oder einem mikroporösen Material, insbesondere aus einem Silica-Material (Kieselsäurepulver, verpreßt), bestehen. Die Verwendung dieses Materials erlaubt es, den Kern 10 zu evakuieren, ohne daß der äußere Belastungsdruck den Kern 10 zusammenpreßt. Gerade Silica-Material hat den Vorteil, daß durch einen speziellen Herstellungsprozeß extrem feinkörnige Pulverteilchen mit einer glasartigen Struktur erzeugt werden, so daß beim Verpressen zu Platten Hohlräume in einer hochporösen Struktur entstehen, die um den Faktor 20 bis 100 kleiner sind als bei allen anderen Materialien, wie z. B. organischen Schäumen. Die Verpressung des feinkörnigen Silica-Materials geschieht zweckmäßigerweise unter Einbettung von Fasermaterial entsprechender Konsistenz, so daß die Gesamtstruktur kompakt und zusammenhängend ausfällt. Silica-Material hat im übrigen die im allgemeinen Teil der Beschreibung erläuterten Vorteile hinsichtlich der Temperaturbeständigkeit.

Sollen allein die dämmtechnischen Eigenschaften, nicht aber die brandschutztechnischen Eigenschaften der Transportkiste 1 verbessert werden, so können auch Vakuumisolationspaneele 6 mit einem Kern 10 aus offenporigen Polyurethan- oder Polystyrolschäumen oder aus Glasfaservliesen gewählt werden. Auch solche Vakuumisolationspaneele 6 haben eine geringe Wärmeleitfähigkeit und halten den äußeren Belastungsdruck aus.

Der gepreßte Kern 10 des in Fig. 5 dargestellten Vakuumisolationspaneels 6 ist zunächst von einer Vliesschicht 11 abgedeckt, die dann von einer metallisierten Kunststoffolie 12 umgeben ist. Bei der Kunststoffolie 12 handelt es sich um eine spezielle gasdichte Folie, die frei von Wärmebrücken ist.

Ferner ist in Fig. 5 eine laschenförmige Schweißnaht 13 dargestellt, die herstellungsbedingt an der Kunststoffolie 12 vorgesehen ist. Damit die Vakuumisolationspaneele 6 in der Transportkiste 1 optimal aneinander angrenzen, um auch an den Fugen 7 einen möglichst geringen Wärmeübergang zu erreichen, sollten die Laschen oder Schweißnähte 13 nicht in dem Bereich angeordnet sein, in dem sich die Vakuumisolationspaneele 6 berühren. Die Vakuumisolationspaneele 6 sollten also im Bereich des Randes eine weitgehend glatte, allenfalls eine flächige Schweißnaht zeigende Oberfläche aufweisen. Wesentlich ist, daß im Bereich des Randes keine abstehenden Laschen vorliegen, die die unmittelbar angrenzende Anordnung benachbarter Isolationspaneele 6 verhindern würden.

Damit während des Transports oder der Lagerung das gerahmte Gemälde oder ein sonstiges hochwertiges, hochempfindliches Objekt optimal vor übermäßiger Feuchtigkeit im Inneren der Transportkiste 1 geschützt ist, sollte ein Feuchtigkeit aufnehmendes Medium vorgesehen sein. Dies können poröse, z. B. aus gepreßter Holzfaser bestehende Platten - nämlich sogenannte Faserdämmplatten 14 - oder sonstige Körper sein. Wenn die Transportkiste 1 längere Zeit einer extrem trokkenen oder warmen Umgebung ausgesetzt ist, kann zur Vermeidung des Austrocknens des Transportguts auch ein Feuchtigkeit abgebendes Medium vorgesehen sein. Auf diese Weise kann auch bei sich ändernden Umgebungsbedingungen die Feuchtigkeit im Inneren der Transportkiste 1 über längere Zeit relativ konstant gehalten werden.

Bereits oben ist umfangreich erläutert worden, daß es bei bestimmten hochempfindlichen Objekten darauf ankommen kann, die Temperatur im Inneren der Transportkiste 1 möglichst konstant zu halten. Es liegt auf der Hand, daß die Temperaturkonstanz im Inneren der Transportkiste 1 davon abhängt, wieviel wärmespeichernde Masse im Inneren der Transportkiste vorhanden ist. Wärmespeichernde Masse kann man durch zusätzlich vorhandene Einbauten, zusätzliche Materialschichten und natürlich auch durch das Objekt selbst, das beispielsweise einen massiven Rahmen aufweist, einbringen. Häufig ist aber das hochempfindliche Objekt auch noch ein sehr kleines, wenig Masse aufweisendes Objekt. Insbesondere in einem solchen Fall kann es sich empfehlen, gezielt im Inneren zusätzlich ein wärmespeicherndes Material vorzusehen. Dies ist insbesondere dann sehr effektiv, wenn es sich hier um ein Material handelt, das als Latentwärmespeicher wirkt, insbesondere auf der Basis eines Phasenwechsels. Solche Materialien sind an sich am Markt erhältlich, sie werden erfindungsgemäß gezielt in die Transportkiste eingebracht, um im Inneren für das hochempfindliche Objekt eine erhöhte Temperaturkonstanz zu gewährleisten.

Bereits oben ist darauf hingewiesen worden, daß ein Kiste-In-Kiste-System vorgesehen werden kann. In einem solchen Fall empfiehlt es sich, daß mindestens eine Platte der inneren Transportkiste von einer Faserdämmplatte 14 gebildet ist.

Schließlich sollte im Inneren der Transportkiste 1 auch ein Schockabsorptionssystem vorgesehen sein, das das Objekt vor Erschütterungen und Schlägen schützt. Dazu können beispielsweise eine oder mehrere Schaumstofflagen im Inneren der Transportkiste 1 angeordnet sein. Diese können zwischen den Wänden 3, 5 und den Vakuumisolationspaneelen 6 und/oder zwischen den Vakuumisolationspaneelen 6 und dem Transportgut vorgesehen sein. Die Schaumstofflagen können aber auch zusätzlich noch die Wärmedämmung erhöhen. Letztlich wird man unter einem Schockabsorptionssystem jede Konstruktion verstehen können, die auf die eine oder andere Art das hochempfindliche Objekt so lagert, daß mechanische Beanspruchungen des Objekts minimiert werden.

Fig. 6 zeigt eine Konstruktion, die dahingehend modifiziert ist, das hohe Eigengewicht der Platten der Transportkiste 1 bei großen Abmessungen von mehreren Metern konstruktiv zu berücksichtigen. Im dargestellten Ausführungsbeispiel ist vorgesehen, daß bei besonders großen Flächen insbesondere des Bodens 4 oder des Deckels 5, hier dargestellt, die Fläche 15 durch Stege 16 in mehrere, insbesondere in drei Felder 17 unterteilt ist, in denen dann einzelne Vakuumisolationspaneele 6 angeordnet, insbesondere wiederum eingeklebt sind. Man erkennt in Fig. 6 zwei Stege 16 an der Innenseite des Deckels 5. Die Stege 16 sind hier mit Isoliermaterial 18 umkleidet, um auch hier möglichst geringe Wärmebrücken zu bilden (Ausschnitt, nicht maßstabgerecht). Im dargestellten Ausführungsbeispiel gemäß Fig. 6 ist im übrigen strichpunktiert angedeutet, daß die Vakuumisolationspaneele 6 hier in den Feldern 17 an der Innenseite des Deckels 5 zwischen den Stegen 16 dadurch stabilisiert und fixiert sind, daß hier noch an den Stegen 16 eine Faserdämmplatte 14 angebracht ist. Hier hat man gleichzeitig die Feuchtigkeitssteuerung des Inneren der Transportkiste 1 erreicht und die stabile Fixierung der Vakuumisolationspaneele 6 an der Fläche 15 erreicht.

Für sich ist es auch bekannt, zur Fixierung der Vakuumisolationspaneele 6, so daß deren Verrutschen und Verlagern vermieden wird, Spanngurte o. dgl. vorzusehen, die an den Rändern der Wand, insbesondere des Deckels 5, befestigt sind.

## Patentansprüche

1. Kunstobjekt-Transportkiste zum Transport hochwertiger, hochempfindlicher Kunstobjekte, mit einem vorzugsweise aus vier Wänden (3) bestehenden Rahmen, einer den Boden bildenden Wand (4) und einer den Deckel bildenden Wand (5), wobei die Transportkiste (1) vollständig verschließbar und innen mit Vakuumisolationspaneelen (6) ausgekleidet ist, die im Kern (10) aus pyrogenem, zu einer Platte verpreßtem Kieselsäurepulver mit eingebetteten Fasermaterialien bestehen.

2. Transportkiste nach Anspruch 1, **dadurch gekennzeichnet, daß** in dem Bereich zweier aneinander angrenzender Wände (3, 4) die Stirnfläche (9) der an der einen Wand angeordneten Vakuumisolationspaneele (6) die Seitenfläche (9) der an der anderen Wand angeordneten Vakuumisolationspaneele (6) berührt.

3. Transportkiste nach Anspruch 1 oder 2, **dadurch gekennzeichnet, daß** mindestens zwei Lagen von Vakuumisolationspaneelen (6) vorgesehen und derart angeordnet sind, daß die Fugen (7) der einen Lage gegenüber den Fugen (7) der angrenzenden Lage(n) versetzt sind und daß, vorzugsweise, die Fugen (7) der einen Lage quer zu den Fugen (7) der angrenzenden Lage(n) verlaufen.

4. Transportkiste nach einem der Ansprüche 1 bis 3, **dadurch gekennzeichnet, daß** die Vakuumisolationspaneele (6) fest mit den Wänden (3, 4, 5) verbunden, insbesondere mit diesen verklebt sind und, so vorhanden, daß die aneinander angrenzenden Lagen fest miteinander verbunden, insbesondere miteinander verklebt sind.

5. Transportkiste nach einem der vorhergehenden Ansprüche, **dadurch gekennzeichnet, daß** die Vakuumisolationspaneele (6) im Bereich des Randes eine durchgehend weitgehend glatte Oberfläche aufweisen, also im Bereich ihres Randes keine abstehenden Laschen oder Schweißnähte (13) aufweisen.

6. Transportkiste nach einem der vorhergehenden Ansprüche, **dadurch gekennzeichnet, daß** im Inneren der Transportkiste (1) innerhalb des von den Vakuumisolationspaneelen (6) umschlossenen Innenraums ein Feuchtigkeit aufhehmendes und/oder abgebendes Medium vorgesehen ist, wobei, vorzugsweise, das feuchtigkeitaufnehmende und/oder abgebende Medium mindestens eine Faserdämmplatte (14) aufweist.

7. Transportkiste nach einem der vorhergehenden Ansprüche, **dadurch gekennzeichnet, daß** im Inneren der Transportkiste (1) innerhalb des von den Vakuumisolationspaneelen (6) umschlossenen Innenraums hinreichend Wärme speichernde Masse, ggf zusätzlich zum Objekt selbst eine zusätzlich Wärme speichernde Masse, ggf. in Form eines Latentwärmespeichers, vorgesehen ist und/oder daß im Inneren der Transportkiste (1) innerhalb des von den Vakuumisolationspaneelen (6) umschlossenen Innenraums ein Schockabsorptionssystem vorgesehen ist, an bzw. in dem das zu transportierende Objekt gelagert ist.

8. Transportkiste nach einem der vorhergehenden Ansprüche, **dadurch gekennzeichnet, daß** im Inneren der Transportkiste (1) eine wiederum geschlossene Transportkiste vorgesehen ist, in der das zu transportierende Objekt gelagert ist, insbesondere, daß das Schockabsorptionssystem im Inneren der Transportkiste (1) seinerseits als geschlossene Transportkiste ausgeführt ist, wobei, vorzugsweise, die mindestens eine Faserdämmplatte (14) eine Platte, insbesondere den Dekkel, der inneren Transportkiste bildet.

9. Transportkiste nach einem der vorhergehenden Ansprüche, **dadurch gekennzeichnet, daß** zwischen den Wänden (3, 5) der Transportkiste (1) und den Vakuumisolationspaneelen (6) und/oder an den Innenseiten der Vakuumisolationspaneele (6) mindestens eine Lage Schaumkunststoff vorgesehen ist.

10. Transportkiste nach einem der vorhergehenden Ansprüche, **dadurch gekennzeichnet, daß** bei besonders großen Abmessungen der Wände, insbesondere des Bodens (4) oder des Deckels (5), die Fläche (15) durch Stege (16) in mehrere, insbesondere drei Felder (17) unterteilt ist, in denen dann einzelne Vakuumisolationspaneele (6) angeordnet, insbesondere eingeklebt sind, daß, vorzugsweise, an der Innenseite der besonders großen, mit Vakuumisolationspaneelen (6) belegten Fläche eine Stabilisierungsplatte, insbesondere eine Faserdämmplatte (14) angeordnet, insbesondere an den Stegen (16) angebracht ist und so die Vakuumisolationspaneele (6) zusätzlich fixiert und/oder die Stege (16) zumindest dreiseitig mit brandhemmend ausgeführtem oder ausgerüstetem Isoliermaterial (18) umkleidet sind.

## Claims

1. Art object transport case for the transport of valuable, highly sensitive art objects, comprising a frame which preferably consists of four walls (3), a wall (4) which forms the base, and a wall (5) which forms the lid, wherein the transport case (1) can be fully closed and is lined internally with vacuum insulation panels (6), which in the core (10) consist of pyrogenic silica powder, compressed into a board, with embedded fibre materials.

2. Transport case according to Claim 1, **characterized in that**, in the region of two mutually adjoining walls (3, 4), the end face (9) of the vacuum insulation panels (6) disposed on one wall is in contact with the side face (9) of the vacuum insulation panels (6) disposed on the other wall.

3. Transport case according to Claim 1 or 2, **characterized in that** at least two layers of vacuum insulation panels (6) are provided and are arranged such that the joints (7) of one layer are offset in relation to the joints (7) of the adjoining layer(s), and such that, preferably, the joints (7) of one layer run transversely to the joints (7) of the adjoining layer(s).

4. Transport case according to one of Claims 1 to 3, **characterized in that** the vacuum insulation panels (6) are connected fixedly to the walls (3, 4, 5), in particular are glued to these, and **in that**, if present, the mutually adjoining layers are fixedly connected to one another, in particular are glued to one another.

5. Transport case according to one of the preceding claims, **characterized in that** the vacuum insulation panels (6), in the region of the edge, have a continuously largely smooth surface, i.e. in the region of their edge have no protruding butt straps or weld seams (13).

6. Transport case according to one of the preceding claims, **characterized in that** inside the transport case (1), within the interior enclosed by the vacuum insulation panels (6), a moisture-absorbing and/or moisture-releasing medium is provided, the moisture-absorbing and/or moisture-releasing medium preferably having at least one fibre insulating board (14).

7. Transport case according to one of the preceding claims, **characterized in that** inside the transport case (1), within the interior enclosed by the vacuum insulation panels (6), a mass of sufficient heat-storing capacity, possibly a mass of additional heat-storing capacity in addition to the object itself, possibly in the form of a latent heat store, is provided, and/or **in that** inside the transport case (1), within the interior enclosed by the vacuum insulation panels (6), a shock absorption system is provided, on or in which the object to be transported is stored.

8. Transport case according to one of the preceding claims, **characterized in that** inside the transport case (1) there is provided a transport case, once again closed, in which the object to be transported is stored, in particular **in that** the shock absorption system inside the transport case (1) is realized, for its part, as a closed transport case, the at least one fibre insulating board (14) preferably forming a board, in particular the lid, of the inner transport case.

9. Transport case according to one of the preceding claims, **characterized in that**, between the walls (3, 5) of the transport case (1) and the vacuum insulation panels (6) and/or on the inner sides of the vacuum insulation panels (6), at least one layer of foamed plastic is provided.

10. Transport case according to one of the preceding claims, **characterized in that**, if the dimensions of the walls, in particular of the base (4) or the lid (5), are particularly large, the area (15) is divided by crosspieces (16) into a plurality of, in particular three fields (17), in which individual vacuum insulation panels (6) are then disposed, in particular are glued in place, **in that**, on the inner side of the particularly large area lined with vacuum insulation panels (6), a stabilizing plate, in particular a fibre insulating board (14), is preferably disposed, in particular is attached to the crosspieces (16) and thus additionally fixes the vacuum insulation panels (6), and/or the crosspieces (16) are clad, at least on three sides, with insulating material (18), which is realized or equipped so as to be fire-retardant.

## Revendications

1. Conteneur de transport d'objets d'art, pour le transport d'objets d'art de grande valeur et très fragiles, comprenant un cadre constitué de préférence de quatre parois (3), d'une paroi formant le fond (4), et d'une paroi formant le couvercle (5), le conteneur de transport (1) pouvant être complètement fermé et revêtu à l'intérieur de panneaux d'isolation sous vide (6) dont le coeur (10) se compose de poudre d'acide silicique pyrogène comprimée en plaque, incrustée de matériau fibreux.

2. Conteneur de transport selon la revendication 1, **caractérisé en ce que** dans la région de deux parois adjacentes (3, 4), la surface frontale (9) des panneaux d'isolation sous vide (6) disposés contre une paroi vient en contact avec la surface latérale (9) des panneaux d'isolation sous vide (6) disposés contre l'autre paroi.

3. Conteneur de transport selon la revendication 1 ou 2, **caractérisé en ce qu'**au moins deux couches de panneaux d'isolation sous vide (6) sont prévues et sont disposées de telle sorte que les joints (7) d'une couche soient décalés par rapport aux joints (7) de la ou des couches adjacentes et **en ce que**, de préférence, les joints (7) d'une couche s'étendent transversalement aux joints (7) de la ou des couches adjacentes.

4. Conteneur de transport selon l'une quelconque des revendications 1 à 3, **caractérisé en ce que** les panneaux d'isolation sous vide (6) sont connectés fixement aux parois (3, 4, 5), notamment par collage, et sont prévus de telle sorte que les couches adjacentes soient connectées fixement les unes aux autres, notamment par collage.

5. Conteneur de transport selon l'une quelconque des revendications précédentes, **caractérisé en ce que** les panneaux d'isolation sous vide (6) présentent, dans la région du bord, une surface essentiellement lisse et continue, c'est-à-dire qu'ils ne présentent pas de pattes saillantes ou de cordons de soudure (13) dans la région de leur bord.

6. Conteneur de transport selon l'une quelconque des revendications précédentes, **caractérisé en ce qu'**un milieu absorbant et/ou délivrant de l'humidité est prévu à l'intérieur du conteneur de transport (1), à l'intérieur de l'espace interne entouré par les panneaux d'isolation sous vide (6), et de préférence le milieu absorbant et/ou délivrant de l'humidité présente au moins une plaque isolante fibreuse (14).

7. Conteneur de transport selon l'une quelconque des revendications précédentes, **caractérisé en ce qu'**on prévoit à l'intérieur du conteneur de transport (1) à l'intérieur de l'espace interne entouré par les panneaux d'isolation sous vide (6), une masse stockant suffisamment de chaleur, éventuellement en plus de l'objet lui-même, une masse stockant de la chaleur supplémentaire, éventuellement sous forme d'accumulateur de chaleur latente, et/ou **en ce qu'**à l'intérieur du conteneur de transport (1) à l'intérieur de l'espace interne entouré par les panneaux d'isolation sous vide (6) est prévu un système d'absorption des chocs, sur ou dans lequel est stocké l'objet à transporter.

8. Conteneur de transport selon l'une quelconque des revendications précédentes, **caractérisé en ce qu'**on prévoit à l'intérieur du conteneur de transport (1) un conteneur de transport à nouveau fermé, dans lequel est stocké l'objet à transporter, notamment **en ce que** le système d'absorption des chocs est réalisé à l'intérieur du conteneur de transport (1) pour sa part sous forme de conteneur de transport fermé, et de préférence l'au moins une plaque isolante fibreuse (14) forme une plaque, notamment le couvercle du conteneur de transport interne.

9. Conteneur de transport selon l'une quelconque des revendications précédentes, **caractérisé en ce qu'**on prévoit entre les parois (3, 5) du conteneur de transport (1) et les panneaux d'isolation sous vide (6) et/ou au niveau des côtés intérieurs des panneaux d'isolation sous vide (6), au moins une couche de plastique moussé.

10. Conteneur de transport selon l'une quelconque des revendications précédentes, **caractérisé en ce que** si les parois ont des dimensions particulièrement grandes, notamment le fond (4) ou le couvercle (5), la surface (15) est divisée par des nervures (16) en plusieurs, notamment trois, champs (17), dans lesquels sont alors disposés des panneaux d'isolation sous vide individuels (6), notamment par collage, **en ce que**, de préférence, on dispose sur le côté intérieur de la surface particulièrement grande, munie de panneaux d'isolation sous vide (6), une plaque de stabilisation, notamment une plaque d'isolation fibreuse (14), notamment on la monte sur les nervures (16), et ainsi les panneaux d'isolation sous vide (6) sont fixés de manière supplémentaire et/ou les nervures (16) sont enveloppées au moins sur trois côtés par un matériau isolant (18) réalisé ou équipé de manière coupe-feu.
